# EUROPÄISCHE PATENTSCHRIFT

(11) **EP 0 421 182 B1**
(45) Veröffentlichungstag und Bekanntmachung des Hinweises auf die Patenterteilung: **03.08.1994**
(21) Anmeldenummer: 90117912.7
(22) Anmeldetag: 18.09.1990
(51) Int. Cl.: B01F 3/02, F26B 21/00

(54) **Luftmischer**
Air mixing device
Mélangeur d'air

(30) Priorität: 30.09.1989 DE 3932837
(43) Veröffentlichungstag der Anmeldung: 10.04.1991
(73) Patentinhaber: FLEISSNER GmbH & Co. KG Maschinenfabrik, D-63329 Egelsbach (DE)
(72) Erfinder: Fleissner, Gerold, CH-7006 Chur (CH)
(74) Vertreter: Neumann, Gerd, Dipl.-Ing.

(56) Entgegenhaltungen:
- DE-A- 1 807 922
- FR-A- 500 283
- FR-A- 609 643
- FR-A- 1 372 655
- FR-A- 2 269 998
- US-A- 4 495 858
- PATENT ABSTRACTS OF JAPAN, Band 6, Nr. 24 (C-91)[902], 12. Februar 1982;& JP-A-56 147 619 (MITSUBISHI) 16-11-1981

## Beschreibung

Die Erfindung bezieht sich auf einen Luftmischer, der in Strömungsrichtung eines zumindest teilweise aufgeheizten Luftstromes in einem Strömungskanal vor einer Wärmebehandlungskammer z. B. zum Trocknen von textilen Warenbahnen angeordnet und zum Vermischen der in diesem Luftstrom vorhandenen Luftschichten unterschiedlicher Temperaturen vorgesehen ist, wozu der Luftmischer aus mehreren parallel zueinander angeordneten, sich jeweils über den ganzen Querschnitt des Strömungskanals mit in Strömungsrichtung und geneigt erstreckenden Luftablenkungs- und -verwirbelungsblechen versehenen Luftmischteilen besteht.

Ein Luftmischer dieser Art ist aus der JP-A-56-147 619 bekannt. Er besteht aus zwei hintereinander angeordneten Luftmischteilen, die jeweils aus einer Anzahl von in Strömungsrichtung sich erstreckenden Luftablenkungskörpern bestehen, die in ihrer Neigung kippbar sind und bezüglich der beiden Teile senkrecht zueinander stehen. Durch die FR-A-0 609 643 ist eine weitere Mischvorrichtung bekannt, bei der noch mehr als zwei solcher Mischteile in Strömungsrichtung hintereinander angeordnet und die dortigen Ablenkungsbleche jeweils anders geneigt sind. Die große Anzahl der Mischteile ist aber nicht ausschlaggebend für die gute Durchmischung der Strömungsschichten. Hier hilft auch nicht der Luftmischer nach der US-A-4 495 858, dessen Luftablenkungsbleche radial ausgerichtet angeordnet sind und sich parallel zur Strömungskanalachse erstrecken.

Ausgehend von einem Luftmischer anfangs genannter Art liegt der Erfindung die Aufgabe zugrunde, einen Luftmischer zu entwickeln, mit dem heiße und kühlere Luftschichten vollständig miteinander vermischt werden können, und zwar über den ganzen Querschnitt eines Strömungskanals auf dem Wege z. B. zu einer Wärmebehandlungskammer, in der nur noch eine gleichmäßig aufgeheizte Luftmenge zur Wärmebehandlung von Warenbahnen zur Verfügung stehen soll.

Zur Lösung der gestellten Aufgabe sieht die Erfindung vor, daß drei solche Luftmischteile hintereinander angeordnet sind, die Fläche zumindest eines der Luftmischteile bezüglich der Neigung der Luftleitbleche mittig unterteilt ist und die beiden Hälften Luftleitbleche aufweisen, die jeweils zur Mitte des Strömungskanals hin geneigt sind, und daß die Luftleitbleche eines Luftmischteils kreisförmig, also wegen der Neigung trichterförmig, über den Querschnitt des Luftmischers angeordnet und zur Mitte des Strömungskanals hin geneigt sind. Wesentlich zur vollständigen Durchmischung sind also die häufig wechselnen Ablenkungsrichtungen und insbesondere die Ablenkung der Luftschichten jeweils zur Mitte des Kanals hin, so daß auch die Luftrandschichten des Strömungskanals in die Durchmischung mit einbezogen werden.

Es hat sich als besonders vorteilhaft herausgestellt, wenn der Luftmischer aus drei hintereinander angeordneten Luftmischteilen besteht, wobei der erste Teil aus kreisförmig angeordneten Blechen besteht, die - wie gesagt - konisch angeordnet sein müssen, um gleich zu Beginn des Durchströmvorganges die Luft in die Mitte des Kanals zu lenken. Im Anschluß daran sollten lediglich parallel angeordnete Bleche vorgesehen sein, die jedoch wiederum aufeinander zu in ihrer Schräge ausgerichtet sind. Ein dritter Teil ist dann in seinen Blechen senkrecht zum vorgeordneten angeordnet, was letztlich eine vollständige Durchmischung der Luftströmungen ohne verbleibene Hitzeschlieren zum Ergebnis hat.

In der Zeichnung ist ein Ausführungsbeispiel der Vorrichtung nach der Erfindung dargestellt. Es zeigen:
- Figur 1:: einen Schnitt quer durch einen Durchströmtrockner, der auf seiner Oberseite einen Brenner aufweist, in dem die Umluft mit neuen Heizgasen vermischt wird,
- Figur 2:: die Draufsicht auf den Luftmischer mit drei nur teilweise sichtbaren unterschiedlichen Blechausrichtungen und
- Figur 3:: in perspektivischer Darstellung der Luftmischer gemäß Figur 2 mit den drei hintereinander angeordneten Luftmischteilen.

Der erfindungsgemäße Luftmischer hat vielerlei Anwendungsmöglichkeiten. Mit ihm können Luftschichten mit extrem unterschiedlichen Temperaturen miteinander vermischt werden. Im Ausführungsbeispiel ist ein Durchströmtrockner dargestellt, anhand dessen die Konstruktion dieses Luftmischers näher erläutert werden soll.

Wie bekannt, besteht ein Durchström- oder Siebtrommeltrockner aus einem rundum geschlossenen und mit einem Ein- und Auslauf versehenen Gehäuse 1, das durch eine lotrechte Wandung 2 in einen Behandlungsraum 3 und einen Ventilatorraum 4 unterteilt ist. Der Ventilatorraum 4 kann auch unabhängig von diesem Gehäuse 1 vorgesehen sein, was zur Folge hat, daß die Lager der im Behandlungsraum 3 drehbar gelagerten Siebtrommel 5 nicht innerhalb der heißen Atmosphäre angeordnet sein müssen. Auf der Siebtrommel 5 liegt im allgemeinen ein in der Zeichnung nicht dargestelltes Siebgewebe auf, das für eine gleichmäßigere Auflage des Textilgutes 6 vorteilhaft ist. In dem Umfangsbereich, den das Textilgut 6 die Siebtrommel nicht bedeckt, ist die Siebtrommel 5 auf der Innenseite durch eine Abdeckung 7 gegen den Saugzug abgeschirmt. Die Abdeckung ist hier an einer Stelle dargestellt, an der auch das Textilgut auf der Siebtrommel aufliegt, was insofern widersprüchlich ist. Die Abdeckung soll hier um Winkelgrade versetzt sein. Oberhalb und unterhalb der Siebtrommel ist im Behandlungsraum 3 eine Siebdecke 8 vorgesehen, die zur Erzeugung eines Luftstaus zur Vergleichmäßigung der auf die Siebtrommel 5 zu strömenden Luftströmungen vorgesehen ist. Im Ventilatorraum 4 ist der Radialventilator 9 drehbar gelagert, der das Innere der Siebtrommel 5 unter Saugzug setzt und die Behandlungsluft nach oben zur Regeneration in einer Heizeinrichtung 10 beschleunigt.

Die im Kreislauf umgewälzte Behandlungsluft muß nach jedem Durchströmungsvorgang sowohl beschleunigt als auch aufgeheizt werden. Dazu dient im Ausführungsbeispiel nach Figur 1 eine direkte Gasheizung 10. Je nach Konstruktion der Trommel und auch deren Größe sind hier Luftmengen zu bewältigen, die mit einer Heizung innerhalb des Gehäuses 1 nicht mehr aufzuheizen sind. Bei den hier üblichen Durchströmtrommelkonstruktionen sind etwa 100 m³ Luft/Sek. aufzuheizen, wobei die an dem Textilgut 6 verlangte Temperatur zwischen 120 und 300 °C liegt. Die diese im Kreislauf umgewälzte Behandlungsluft aufheizenden Heizgase sind aber zwischen 800 und 900 °C heiß. Es ist deshalb ein erheblicher Aufwand notwendig, um diese heißen Verbrennungsgase mit der umgewälzen Behandlungsluft gleichmäßig zu verteilen.

Beim Ausführungsbeispiel strömt die von dem Ventilator 9 nach oben in Richtung des Pfeiles 11 beschleunigte Umwälzluft dem Verbrennungsrohr 12 zu. Auf der Druckseite ist eine gewisse Menge Abluft, die durch den Pfeil 13 dargestellt ist, aus dem Kreislauf zu entfernen, während auf der Unterdruckseite dem Ventilator 9 Frischluft 13′ zugeführt wird. Die durch den Brenner 14 erzeugten Verbrennungsgase vermischen sich in dem Rohr 12 mit der von dem Ventilator 9 beschleunigten Umluft. Aufgrund der hohen Temperaturunterschiede ist ein besonderer Aufwand notwendig, um die unterschiedlich warmen Luftschlieren miteinander zu vermischen. Dazu ist gemäß der dargestellten Konstruktion ein Luftmischer 15 erforderlich, der am Ende des Rohres 12 kurz vor der rechtwinkligen Umlenkung 16 oder im Anschluß daran, angeordnet sein kann. Nach dieser hier erfolgenden intensiven Vermischung der einzelnen Luftbestandteile strömt dann die gleichmäßig aufgeheizte Luft über einen Kanal 18 der Oberseite der Siebtrommel oder über den Kanal 19 der Unterseite der Siebtrommel zu.

Der Luftmischer 15, nach den Figuren 2 und 3, besteht aus mehreren Luftablenkungs- und Verwirbelungseinrichtungen. Um eine gleichmäßige Vermischung der Luftschlieren zu erzeugen, ist quer über den gesamten Strömungskanal 12 eine Vielzahl von in Strömungsrichtung sich erstreckenden Blechen 17 angeordnet, die in Strömungsrichtung geneigt sind, und zwar sind die jeweiligen Bleche 17 jeweils zur Mitte des Strömungskanals 12 ausgerichtet, so daß auf der einen Hälfte des Kanals die Luft nach links zur Mitte und auf der anderen Hälfte des Kanals die Luft nach rechts zur Mitte oder in einem folgenden Luftmischteil von oben nach unten und von unten nach oben geblasen wird. In einer dritten Möglichkeit sind die Bleche 17 kreisförmig angeordnet und trichterförmig ausgerichtet. Dadurch wird wiederum die Luft in die Mitte des Strömungskanals verlagert, so daß sich dort die jeweiligen Luftströme aller Seiten in der Mitte treffen.

Es hat sich als vorteilhaft herausgestellt, wenn die Luftmischerteile dreifach hintereinander angeordnet sind. Im Ausführungsbeispiel ist dazu in der Luftströmungsrichtung (Pfeile) zuerst der kreisförmige Teil vorgesehen, wo die Bleche trichterförmig die Luft in die Mitte des Strömungskanals blasen. Mit kurzem Abstand 21 folgt dann ein Teil 22, dessen Bleche gemäß Figur 2 und 3 lotrecht ausgerichtet sind und die Behandlungsluft jeweils zur Mitte des Behandlungskanals aufgrund ihrer unterschiedlichen Neigung blasen. Der dritte Teil 23 des Luftmischers weist ebenfalls parallel zueinander angeordnete Bleche auf, die zur Mitte hin geneigt sind, jedoch ist deren Ausrichtung senkrecht zum Luftmischteil 22, so daß wiederum eine erneute Umlenkung der Behandlungsluft und damit eine intensive Mischung erzielt wird.

## Patentansprüche

1. Luftmischer, der in Strömungsrichtung eines zumindest teilweise aufgeheizten Luftstromes in einem Strömungskanal vor einer Wärmebehandlungskammer z. B. zum Trocknen von textilen Warenbahnen angeordnet und zum Vermischen der in diesem Luftstrom vorhandenen Luftschichten unterschiedlicher Temperaturen vorgesehen ist, wozu der Luftmischer aus mehreren parallel zueinander angeordneten, sich jeweils über den ganzen Querschnitt des Strömungskanals mit in Strömungsrichtung und geneigt erstreckenden Luftablenkungs- und -verwirbelungsblechen versehenen Luftmischteilen besteht, dadurch gekennzeichnet, daß drei solche Luftmischteile (20, 22, 23) hintereinander angeordnet sind, die Fläche zumindest eines der Luftmischteile (20, 22, 23) bezüglich der Neigung der Luftleitbleche (17) mittig unterteilt ist und die beiden Hälften Luftleitbleche (17) aufweisen, die jeweils zur Mitte des Strömungskanals (12) hin geneigt sind, und daß die Luftleitbleche (17) eines Luftmischteils (20) kreisförmig, also wegen der Neigung trichterförmig, über den Querschnitt des Luftmischers (20) angeordnet und zur Mitte des Strömungskanals (12) hin geneigt sind.

2. Luftmischer nach Anspruch 1, dadurch gekennzeichnet, daß die Luftleitbleche (17) der hintereinander angeordneten Luftmischteile (20, 22, 23) unterschiedlich geneigt sind.

3. Luftmischer nach einem der Ansprüche 1 oder 2, dadurch gekennzeichnet, daß in Strömungsrichtung der zu vermischenden Luft zuerst der kreisförmige Luftmischteil (20) des Luftmischers und dann ggf. mit kurzem Abstand (21) ein Luftmischteil (22) mit parallel zueinander angeordneten und jeweils zur Mitte hin geneigten Luftleitblechen (17) angeordnet ist, dem wiederum in Strömungsrichtung ggf. mit kurzem Abstand (21) der dritte Luftmischteil (23) folgt, dessen Luftleitbleche (17) senkrecht zum davor angeordneten Luftmischteil (22) ausgerichtet sind.

## Claims

1. Air mixer, disposed in the direction of flow of an at least partly heated air stream in a flow duct preceding a heat treatment chamber, e.g. for drying textile web strips, and provided for mixing the air layers of different temperatures present in this air stream, for which purpose the air mixer comprises a plurality of air-mixing components, disposed parallel to one another and extending across the entire cross-section of the flow duct, and provided with air-deflection and turbulence plates extending in the direction of flow and in an inclined manner, characterised in that three such air-mixing parts (20, 22, 23) are disposed in sequence, the surface of at least one of the air-mixing parts (20, 22, 23) is centrally subdivided with respect to the inclination of the air-guiding plates (17), and the two halves have air-guiding plates (17) which are each inclined towards the centre of the flow duct (12), and in that the air-guiding plates (17) of one air-mixing part (20) are disposed circularly, i.e. in a funnel shape because of the inclination, above the cross-section of the air mixer (20), and are inclined towards the centre of the flow duct (12).

2. Air mixer according to claim 1, characterised in that the air-guiding plates (17) of the air mixing parts (20, 22, 23) arranged in sequence have different inclinations.

3. Air mixer according to one of claims 1 or 2, characterised in that, in the direction of flow of the air to be mixed, firstly the circular air mixing part (20) of the air mixer and then, if necessary with a short interval (21), an air mixing part (22) is provided, with air-guiding plates (17) disposed parallel to one another and respectively inclined towards the centre, which is in turn followed in the direction of flow, if necessary with a short interval (21), by the third air mixing part (23), whose air-guiding plates (17) are oriented vertically towards the preceding air mixing part (22).

## Revendications

1. Mélangeur d'air qui est disposé dans le sens de circulation d'un flux d'air au moins partiellement chauffé dans un canal de circulation d'air devant une chambre de traitement thermique destinée par exemple au séchage de bandes de feuilles textiles et qui est prévu pour assurer le mélange des couches d'air de température différente présentes dans ce flux d'air, ce mélangeur étant composé de plusieurs éléments de brassage qui sont disposés parallèlement les uns aux autres et qui sont pourvus de tôles inclinées et orientées dans le sens de circulation de l'air, ces tôles s'étendant sur toute la section transversale du canal de circulation d'air et permettant le détournement et le tourbillonnement de l'air, caractérisé en ce que trois éléments de brassage de ce type (20,22,23) sont disposés les uns à la suite des autres, la surface d'au moins un des éléments de brassage (20,22,23) étant divisée centralement en fonction de l'inclinaison de la tôle de guidage (17) et les deux moitiés présentant des tôles de guidage (17), chacune inclinée vers le centre du canal de circulation d'air (12), et en ce que les tôles de guidage (17) d'un élément de brassage (20) sont disposées en forme de cercle, donc en forme d'entonnoir suite à l'inclinaison, sur la section transversale du mélangeur d'air (20) et sont inclinées vers le centre du canal de circulation d'air (12).

2. Mélangeur d'air selon la revendication 1, caractérisé en ce que les tôles de guidage (17) des éléments de brassage disposés les uns à la suite des autres (20,22,23) sont inclinés de manière différente.

3. Mélangeur d'air selon l'une ou l'autre des revendications 1 et 2, caractérisé en ce que dans le sens de circulation de l'air devant être mélangé est disposé tout d'abord l'élément de brassage en forme de cercle (20) du mélangeur d'air et ensuite, le cas échéant, est disposé à une petite distance (21) un élément de brassage (22) dont les tôles de guidage (17) sont disposées parallèlement les unes aux autres et orientées vers le centre, ce deuxième élément de brassage étant, le cas échéant, à une petite distance à nouveau suivi dans le sens de circulation de l'air du troisième élément de brassage (23), dont les tôles de guidage (17) sont orientées à angle droit par rapport à l'élément de brassage précédent (22).
